# EUROPÄISCHE PATENTSCHRIFT

(11) **EP 2 150 657 B1**
(45) Veröffentlichungstag und Bekanntmachung des Hinweises auf die Patenterteilung: **31.08.2011**
(21) Anmeldenummer: 08858632.6
(22) Anmeldetag: 10.12.2008
(51) Int. Cl.: E03D 11/14

(54) **VORRICHTUNG ZUM BEFESTIGEN EINES WANDHÄNGENDEN OBJEKTES**
DEVICE FOR ATTACHING A WALL-MOUNTED OBJECT
DISPOSITIF POUR FIXER UN APPAREIL EN SUSPENSION MURALE

(30) Priorität: 12.12.2007 DE 202007017328 U
(43) Veröffentlichungstag der Anmeldung: 10.02.2010
(73) Patentinhaber: VILLEROY & BOCH AG, 66693 Mettlach (DE)
(72) Erfinder: KRÄMER, Jörg, 66663 Merzig-Besseringen (DE)
(74) Vertreter: KEIL & SCHAAFHAUSEN Patentanwälte
(86) Internationale Anmeldenummer: PCT/EP2008/010471
(87) Internationale Veröffentlichungsnummer: WO 2009/074301

(56) Entgegenhaltungen:
- EP-A- 0 504 587
- EP-A- 1 338 711
- EP-A- 1 367 186
- EP-A- 1 750 021
- FR-A- 2 159 966
- NL-A- 9 401 071

## Beschreibung

Die Erfindung betrifft eine Vorrichtung zum Befestigen eines wandhängenden Objektes gemäβ dem Oberbegriff des Anspruchs 1.

Aus der EP 1 338 711 A1 ist eine versenkbare Befestigungsvorrichtung für wandhängende Objekte bekannt, die eine sichere Befestigung des Objektes an der Wand ermöglichen soll, ohne den ästhetischen Gesamteindruck negativ zu beeinflussen. Hierzu soll die Befestigungsvorrichtung ein Rohr mit einem mit einem Innengewinde versehenen Abschnitt für den Eingriff mit einem mit einem Gegengewinde versehenen Bolzen zum freitragenden Befestigen an einer Wand enthalten, wobei das Rohr in ein entsprechendes Durchgangsloch eines Teils des aufzuhängenden Objektes einzuführen ist. Ferner enthält die Befestigungsvorrichtung eine Spannhülse, die so einsetzbar ist, dass sie das auf den Bolzen geschraubte Rohr bis zum Anstoßen gegen die Innenwand des Teils des aufzuhängenden Objektes umgibt, und ein Schraubelement, das in ein radiales Durchgangsloch der Hülse eingreift und mit dem entsprechenden Ende auf eine geneigte Fläche einwirkt, die von einer entsprechenden radialen Vertiefung des Rohres gebildet ist, wobei das Anziehen des Schraubenelements durch das Vorhandensein der geneigten Fläche eine Zugwirkung auf das Rohr eine Schubwirkung der Hülse in axialer Richtung auf den Teil des aufzuhängenden Objektes hervorruft. Zu diesem Zweck muss das beispielhaft als Toilettenbecken dargestellte Sanitärobjekt sowohl in einer der Wand zugewandten notwendigerweise vorhandenen Rückwand als auch in einer Seitenwand je zwei Durchgangslöcher aufweisen, durch welche einerseits die Bolzen für die Wandbefestigung und andererseits ein Werkzeug, beispielsweise ein Sechskantschlüssel, zur Betätigung des Schraubenelements einführbar sind. Für die Befestigung eines Beckensitzes bzw. -deckels sind dann zwei weitere Löcher in der Oberseite eines Beckenkörpers vorzusehen.

Aus der NL 9 401 071 A ist die Befestigung eines Sanitärobjektes an einer Wand mittels eines Trägers bekannt, auf dem sich der Beckenkörper abstützt. Zur Verbindung des Trägers mit dem Sanitärobjekt ist eine Befestigungsschraube vorgesehen, die durch eine Öffnung In der Oberseite des Objektkörpers zugänglich ist. Ähnliche Befestigungsvorrichtungen für Sanitärobjekte sind aus der FR 2 159 966 A, der EP 1 367 186 A und der EP 0 504 587 A bekannt. Bei diesen Lösungen wird es als nachteilig empfunden, dass die Befestigung eines Deckels oder Beckensitzes durch separate Einrichtungen erfolgt. Hierzu müssen teilweise eigene Montageöffnungen in dem Sanitärobjekt vorgesehen werden.

Dokument FR 2159966 wird als nächstliegenden Stand der Technik angesehen. Dieses dokument entspricht dem Oberbegriff des Anspruchs 1.

Aufgabe der vorliegenden Erfindung ist es, die Befestigungsvorrichtung eines wandhängenden Objekte, wie eines Sanitärobjektes, vorzuschlagen, welche bei hinreichender Stabilität und Belastbarkeit, eine einfache Montage, eine Reduzierung der Herstellungskosten, den Wegfall seitlicher Montagelöcher und die Befestigung eines gregenstandes wie z.B. eines Toilettensitzes bzw. -deckels zulässt.

Diese Aufgabe wird mit einer Vorrichtung nach Anspruch 1 gelöst. Bei einer Befestigungsvorrichtung der eingangs genannten Art kann eine jeweilige Arretierungsschraube durch ein jeweiliges Loch in der Oberseite des Objektkörpers greifen und mit dem jewelligen Wandhalter von oben her verschraubbar sein. Auf diese Weise fallen störende seitliche und zusätzliche rückwärtige Durchgangslöcher weg, was dazu führt, dass beispielsweise der Objektkörper zur Verringerung des Materialverbrauchs und des Gewichts keine Rückwand aufzuweisen braucht. Die vorgesehenen Löcher - vorzugsweise zwei an der Zahl, eines auf jeder Seite der senkrechten Mittelebene im hinteren Bereich des Objektkörpers - für die Arretierungsschrauben können diejenigen Löcher sein, die üblicherweise ohnehin für die Befestigung eines gesonderten Beckensitzes bzw. -deckels z.B. aus Kunststoff oder Holz vorgesehen sind.

Dabei kann die Arretierungsschraube mit einer Arretierungsmutter zusammenwirken, welche in einem Schlitten drehfest aufgenommen ist, welcher, z.B. in dem Wandhalter integriert, an einer schräg zur Wand hin ansteigenden Bahn des Wandhalters gleitend gelagert ist. Durch Eindrehen der Arretierungsschraube durch das Loch zieht diese vermittels des Schiebeschlittens aufgrund der Schräge den z. B. keramischen Beckenkörper zwangsläufig an die Gebäudewand, an welcher er angebracht werden soll. Zu diesem Zweck kann die Arretierungsschraube den Wandhalter in einem Langloch mit senkrecht zur Wand verlaufender Längsachse durchsetzen. Die Arretierungsmutter kann auch durch einen Gewindeabschnitt des Wandhalters selbst bzw. des Schlittens gebildet sein.

Das obere, gegebenenfalls mit einem Schraubenkopf versehene Ende der Arretierungsschraube kann in das Loch bzw. eine das Loch aufweisende gegebenenfalls gegenüber dem Loch erweiterte Vertiefung in der Oberseite des Objektkörpers eingesenkt sein.

Der Schaft der Arretierungsschraube ist vorzugsweise im Bereich des Loches bzw. der Vertiefung von einer gegebenenfalls kunststoffummantelten Metallhülse umgeben, um eine Druckentlastung des z.B. keramischen Objektkörpers in dem Durchgangsbereich zu schaffen.

Bei einer weiteren bevorzugten Ausführungsart der Erfindung ist mittels der Arretierungsschraube ein Scharnier für einen Beckensitz bzw. -deckel an einem Beckenkörper festlegbar, so dass für den Beckensitz bzw. -deckel keine gesonderte Befestigungsvorrichtung erforderlich ist.

Gemäß einem weiteren Erfindungsgedanken kann das Scharnier eines Beckensitzes bzw. -deckels so ausgestaltet, positioniert und bemessen sein, dass das Loch bzw. die gegebenenfalls vorgesehene Vertiefung des Beckenkörpers für die Wandbefestigung abgedeckt ist.

Durch den Einsatz einer gesonderten Käfigmutter kann die Befestigungsschraube des Beckenkörpers fest angezogen werden, während die Mutter zur Aufnahme der Beckensitz- bzw. -deckel-Befestigung eine Ausgleichsmöglichkeit beibehält.

Weitere Ziele, Merkmale, Vorteile und Anwendungsmöglichkeiten der Erfindung ergeben sich aus der nachfolgenden Beschreibung von Ausführungsbeispielen anhand der Zeichnung.

Es zeigen:
- Fig. 1: in Schrägansicht von hinten einen als Becken- körper ausgebildeten Objektkörper mit einem erfindungsgemäßen Wandhalter zur Befesti- gung an einer (nicht dargestellten) Gebäudewand, ohne Beckensitz bzw. -deckel,
- Fig. 2: eine gegenüber Fig. 1 vergrößerte Darstellung, teilweise weggebro- chen, um die Befestigungsvorrichtung mit dem Wandhalter in Bezie- hung zu dem Beckenkörper schematisch zu veranschaulichen,
- Fig. 3: eine gegenüber Fig. 2 vergrößerte Ausschnittsdarstellung in Seiten- ansicht, teilweise geschnitten, zur Veranschaulichung der Verbindung einer Arretierungsschraube des Beckenkörpers mit dem Wandhalter,
- Fig. 4: schematisch im Vertikalschnitt eine andere Ausgestaltung der erfin- dungsgemäßen Befestigungsvorrichtung, welche gleichzeitig der Be- festigung eines Beckensitzes bzw. -deckels an dem Beckenkörper dient, und
- Fig. 5a und 5b: in Einzelteilen, auseinander gezogen (Fig. 5a) und zusammengefügt (Fig. 5b), die besondere Ausgestaltung einer Arretierungsschraube für eine Befestigungsvorrichtung gemäß Fig. 4, welche mit einer Befesti- gungsschraube für ein Scharnier eines Beckensitzes bzw. -deckels verbunden werden kann.

Gemäß Fig. 1 zeigt ein bei der Erfindung einzusetzendes als Toilettenbecken 1 ausgebildetes Sanitärobjekt mit einem als im Wesentlichen rückwandloser z.B. keramischer Beckenkörper 3 ausgebildeten Objektkörper auf, was zu einer Material- und damit Gewichtseinsparung führt. Die Befestigung des Beckenkörpers 3 an einer Gebäudewand W erfolgt über wenigstens einen Wandhalter 2, welcher an der Gebäudewand W mittels Wandbolzen 12 festgeschraubt werden kann und auf welchem sich der Beckenkörper 3 nach seiner Montage abstützt.

Die Verbindung des Beckenkörpers 3 mit dem Wandhalter 2 erfolgt mittels wenigstens einer Arretierungsschraube 4, welche durch ein rundes Loch 5 in der Oberseite 6 des Beckenkörpers 3 greift und mit dem Wandhalter 2 von oben her verschraubbar ist. Hierzu können Löcher 5 dienen, welche üblicherweise zur Befestigung eines Scharniers eines (nicht dargestellten) Beckensitzes bzw. - deckels vorgesehen sind. Im vollständig eingeschraubten Zustand kann die Oberseite der Arretierungsschraube 4 mit der Oberseite 6 des Beckenkörpers 3 fluchten oder in diese eingesenkt sein.

Wie aus Fig, 2 ersichtlich ist, wirkt die Arretierungsschraube 4 in ihrem Gewindeteil mit einer Arretierungsmutter 7 zusammen, welche in einem Schlitten 8 drehfest aufgenommen ist. Der Schlitten 8 ist in dem Wandhalter 2 integriert und an einer schräg zur Gebäudewand W hin ansteigenden Bahn 9 gleitend gelagert. Mit dem Festziehen der Arretierungsschraube 4 wird auf diese Weise der z. B. keramische Beckenkörper 3 an die Gebäudewand W fest angezogen. Die Arretierungsschraube 4 durchsetzt zu diesem Zwecke den Wandhalter 2 in einem Langloch mit zur Gebäudewand W senkrecht verlaufender Längsachse.

Aus Fig. 3 ist ersichtlich, wie das obere, gegebenenfalls mit einem Schraubenkopf 10 versehene Ende der Arretierungsschraube 4 in eine das Loch 5 aufweisende Vertiefung 11 der Oberseite 6 des Beckenkörpers 3 einsenkbar ist. Der Schraubenkopf 10 ist in dem dargestellten Fall mit einem Innensechskant ausgestattet. Aus Fig. 3 ist auch ersichtlich, dass der Schaft 13 der Arretierungsschraube 4 im Bereich des Loches 5 bzw. der Vertiefung 11 von einer Metallhülse 14 umgeben ist, welche ihrerseits einen Kunststoffmantel 15 trägt. Hierdurch wird für eine Druckentlastung des z.B. keramischen Materials des Toilettenbeckens 1 im Befestigungsbereich gesorgt.

Gemäß den in den Figuren 1 bis 3 dargestellten Ausführungsbeispielen kann mittels der Arretierungsschraube 4 auch der feststehende Tell eines Scharniers für einen Beckensitz bzw, -deckel an dem Beckenkörper 3 festlegbar sein. Dabei kann das Scharnier das Loch 5 bzw. die Vertiefung 11 abdecken, so dass das Loch 5 und/oder die Vertiefung 11 nach der Montage nicht sichtbar sind/ist.

Aus Fig. 4 wird deutlich, wie der Wandhalter 2 an der Gebäudewand W mittels eines Wandbolzens 12 angebracht sein kann. Die Hinterkante der Oberseite 6 des Beckenkörpers 3 liegt im montierten Zustand unmittelbar an der Innenfläche der Gebäudewand W an. Der Wandhalter 2 ragt im hinteren Bereich unter die Oberseite 6 des Beckenkörpers 3. Eine Rückwand des Beckenkörpers 3 ist zur Befestigung entbehrlich. Bei der in Fig. 4 dargestellten Ausführungsart ist der in der Darstellung nicht sichtbare Schraubenkopf 10 (vgl. Fig. 5a und 5b) in einem Käfig 16 aufgenommen. Das Loch 5 in der Oberseite 6 des Beckenkörpers 3 liegt an der tiefsten Stelle einer Vertiefung 11 der Oberseite 6 des Beckenkörpers 3. Im Bereich des Loches 5 ist der Schaft 13 der Arretierungsschraube 4 mit der Metallhülse 14 umgeben, welche ihrerseits von einem Kunststoffmantel 15 eingeschlossen ist. Der Käfig 16 sitzt auf der Oberseite der Metallhülse 14 auf.

Wie aus den Fig. 5a und 5b ersichtlich ist, befindet sich in dem Käfig 16 eine gesonderte, in dem dargestellten Falle rechteckige Käfigmutter 17 gegenüber dem Käfig 16 drehfest aber axial verschieblich. Die Käfigmutter 17 kann z.B. durch eine seitliche Öffnung in den Käfig 16 eingeschoben werden. In die Käfigmutter 17 ist von oben eine zusätzliche Befestigungsschraube 18 einschraubbar, welche der Halterung des feststehenden Teils eines Scharniers 19 eines nicht dargestellten Beckensitzes bzw. -deckels z.B. aus Holz oder Kunststoff dient. Das Scharnier 19 ist so ausgestaltet, positioniert und bemessen, dass die Vertiefung 11 von oben abgedeckt ist, und damit die Befestigung des Beckenkörpers 3 an der Wand 19 von außen nicht sichtbar ist. Die Montage ist insgesamt außerordentlich einfach und zuverlässig.

### Bezugszeichenliste

- 1: Sanitärobjekt, Toilettenbecken
- 2: Wandhalter
- 3: Objektkörper, Beckenkörper
- 4: Arretierungsschraube
- 5: Loch
- 6: Oberseite
- 7: Arretierungsmutter
- 8: Schlitten
- 9: Bahn
- 10: Schraubenkopf
- 11: Vertiefung
- 12: Wandbolzen
- 13: Schaft
- 14: Metallhülse
- 15: Kunststoffmantel
- 16: Käfig
- 17: Käfigmutter
- 18: Befestigungsschraube
- 19: Scharnier
- W: Gebäudewand

## Patentansprüche

1. Vorrichtung zum Befestigen eines wandhängenden Objektes, insbesondere eines Toilettenbeckens (1), an einer Wand (W), wobei die Vorrichtung wenigstens einen an einer Gebäudewand (W) befestigbaren Wandhalter (2) und eine Arretierungsschraube (4) aufweist,
wobei sich ein Objektkörper, wie ein Beckenkörper (3) auf dem Wandhalter (2) abstützen kann und der Objektkörper (3) am Wandhalter (2) verschraubbar ist, und wobei die jeweilige Arretierungsschraube (4) durch ein jeweiliges Loch (5) in der Oberseite (6) des Objektkörpers (3) greifen kann und mit dem jeweiligen Wandhalter (2) von oben her verschraubbar ist,
**dadurch gekennzeichnet, dass** die Arretierungsschraube (4) an ihrem oberen Ende einen, einen gegebenenfalls vorhandenen Schraubenkopf (10) aufnehmenden, Käfig (16) mit einer darin drehfest aufgenommenen bzw. ausgebildeten Käfigmutter (17) aufweist, mit welcher eine Befestigungsschraube (18) für ein Scharnier (19) eines Beckensitzes bzw. -deckels zusammenwirkt.

2. Vorrichtung nach Anspruch 1, **dadurch gekennzeichnet, dass** die Arretierungsschraube (4) mit einer Arretierungsmutter (7) zusammenwirkt, welche vorzugsweise in einem Schlitten (8) drehfest aufgenommen ist, welcher an einer schräg zur Wand (W) hin anstelgenden Bahn (9) des Wandhalters (2) gleitend gelagert ist, wobei die Arretierungsschraube (4) den Wandhalter (2) vorzugsweise in einem Langloch durchsetzt.

3. Vorrichtung nach Anspruch 1 oder 2, **dadurch gekennzeichnet, dass** das obere, gegebenenfalls mit einem Schraubenkopf (10) versehene Ende der Arretierungsschraube (4) in das Loch (5) bzw. eine das Loch (5) aufweisende Vertiefung (11) der Oberseite (6) des Objektkörpers (3) einsenkbar ist.

4. Vorrichtung nach einem der Ansprüche 1 bis 3, **dadurch gekennzeichnet, dass** der Schaft (13) der Arretierungsschraube (4) im Bereich des Loches (5) bzw. der Vertiefung (11) von einer gegebenenfalls kunststoffummantelten Metallhülse (14) umgeben ist.

5. Vorrichtung nach einem der Ansprüche 1 bis 4, **dadurch gekennzeichnet, dass** mittels der Arretierungsschraube (4) ein Scharnier (19) für einen Beckensitz bzw. -deckel an dem Beckenkörper (3) festlegbar ist.

6. Vorrichtung nach einem der Ansprüche 1 bis 5, **dadurch gekennzeichnet, dass** das Scharnier (19) eines Beckensitzes bzw. -deckels das Loch (5) bzw. die Vertiefung (11) abdecken kann.

## Claims

1. An apparatus for the fixing of a wall-mounted object, in particular a toilet bowl (1), to a wall (W), wherein the apparatus comprises at least one wall bracket (2) which can be attached to a building wall (W) and a locking screw (4), wherein an object body, such as a bowl body (3) can be supported on said wall bracket (2) and said object body (3) can be screwed to said wall bracket (2) and wherein the respective locking screw (4) can engage through a respective hole (5) in the upper side (6) of the object body (3) and can be screwed with the respective wall bracket (2) from above, **characterised in that** at its top end the locking screw (4) has a cage (16) which houses the possibly present screw head (10) having a cage nut (17) seated or configured therein in a torque-resistant manner, with which a fixing screw (18) for a hinge (19) of a bowl seat or lid co-operates.

2. The apparatus according to claim 1, **characterised in that** the locking screw (4) cooperates with a locknut (7), which is preferably seated in a slide (8) in a torque-resistant manner, said slide being mounted so as to slide on a track (9) of the wall bracket (2) which rises diagonally towards the wall (W), wherein the locking screw (4) preferably passes through the wall bracket (2) in a slot.

3. The apparatus according to claim 1 or 2, **characterised in that** the top end of the locking screw (4), possibly provided with a screw head (10), can be countersunk in the hole (5) or in a recess (11) incorporating the hole (5) in the upper side (6) of the object body (3).

4. The apparatus according to any one of claims 1 to 3, **characterised in that** the shank (13) of the locking screw (4) is surrounded in the region of the hole (5) or the recess (11) by a possibly plastic-coated metal sleeve (14).

5. The apparatus according to any one of claims 1 to 4, **characterised in that** a hinge (19) for a bowl seat or lid can be fixed by means of the locking screw (4) to the bowl body (3).

6. The apparatus according to any one of claims 1 to 5, **characterised in that** the hinge (19) of a bowl seat or lid can cover the hole (5) or the recess (11).

## Revendications

1. Dispositif pour la fixation d'un objet accroché au mur, en particulier une cuvette de toilettes (1), à un mur (W), où le dispositif comporte au moins un support mural (2) apte à être fixé à un mur du bâtiment (W), ainsi qu'une vis de blocage (4),
dans lequel un corps d'objet, tel qu'un corps de cuvette (3) peut s'appuyer sur le support mural (2), et le corps d'objet (3) peut être vissé sur le support mural (2),
et dans lequel chacune des vis de blocage (4) peut s'engager dans un trou respectif (5) dans le côté supérieur (6) du corps d'objet (3), et peut être vissée par le haut dans le support mural (2) correspondant,
**caractérisé en ce qu'**à son extrémité supérieure, la vis de blocage (4) comporte une cage (16) recevant éventuellement une tête de vis (10) existante, avec un écrou cage (17) formé ou reçu fixement dans celle-ci, avec lequel coopère une vis de fixation (18) pour une charnière (19) d'un siège ou couvercle de cuvette.

2. Dispositif selon la revendication 1, **caractérisé en ce que** la vis de blocage (4) coopère avec un écrou de blocage (7) reçu de préférence fixement dans un chariot (8) installé de façon coulissante sur une voie (9) du support mural (2) qui monte en biais vers le mur (W), dans lequel la vis de blocage (4) traverse le support mural (2), de préférence dans un trou oblong.

3. Dispositif selon la revendication 1 ou 2, **caractérisé en ce que** l'extrémité supérieure de la vis de blocage (4), éventuellement dotée d'une tête de vis (10), peut être enfoncée dans le trou (5) ou dans un renfoncement (11) comportant le trou (5), situé dans le côté supérieur (6) du corps d'objet (3).

4. Dispositif selon l'une des revendications 1 à 3, **caractérisé en ce que** la tige (13) de la vis de blocage (4) est entourée d'une enveloppe métallique (14), éventuellement enrobée dans une matière plastique, dans la région du trou (5) ou du renfoncement (11).

5. Dispositif selon l'une des revendications 1 à 4, **caractérisé en ce que** la vis de blocage (4) permet de fixer une charnière (19) sur le corps de cuvette (3), pour un siège ou couvercle de cuvette.

6. Dispositif selon l'une des revendications 1 à 5, **caractérisé en ce que** la charnière (19) d'un siège ou couvercle de cuvette peut recouvrir le trou (5) ou le renfoncement (11).
